# EUROPÄISCHE PATENTSCHRIFT

(11) **EP 2 532 291 B1**
(45) Veröffentlichungstag und Bekanntmachung des Hinweises auf die Patenterteilung: **03.02.2016**
(21) Anmeldenummer: 12170152.8
(22) Anmeldetag: 31.05.2012
(51) Int. Cl.: A47L 9/02, A47L 9/00

(54) **Saugdüse mit Fahrwerksanordnung**
Suction nozzle with undercarriage assembly
Buse d'aspiration avec un ensemble châssis

(30) Priorität: 09.06.2011 DE 102011077286
(43) Veröffentlichungstag der Anmeldung: 12.12.2012
(73) Patentinhaber: BSH Hausgeräte GmbH, 81739 München (DE)
(72) Erfinder: Bräuning, Andre, 98587 Steinbach-Hallenberg (DE); Seith, Thomas, 97616 Bad Neustadt (DE)

(56) Entgegenhaltungen:
- EP-A1- 0 353 546
- EP-A1- 1 949 838
- EP-A2- 2 092 869
- GB-A- 2 444 898
- US-A1- 2004 093 685

## Beschreibung

### Gebiet der Erfindung

Die Erfindung betrifft eine Saugdüse für einen Staubsauger mit einem Trägerteil, welches einerseits mit einem Saugdüsengehäuse und andererseits mit einem Anschlussstutzen für ein Schubrohr des Staubsaugers verbunden ist, sowie mit einer Fahrwerksanordnung, welche mindestens zwei zueinander in Verschieberichtung beanstandete, mit Rädern versehene Drehachsen aufweist und schwenkbar am Trägerteil gelagert ist. Sie betrifft außerdem einen Staubsauger mit einer solchen Saugdüse.

### Hintergrund der Erfindung

Staubsauger dienen der Aufnahme von Verschmutzungen von Bodenflächen, Möbeln oder dergleichen durch einen Saugluftstrom. Hierzu wird der Saugmund einer Saugdüse auf die zu reinigende Oberfläche aufgesetzt, so dass Staub oder andere Verschmutzungen vom Saugluftstrom angesaugt werden. Der Saugluftstrom wird durch ein Sauggebläse erzeugt, welches mit einer Staubabscheideeinrichtung, beispielsweise einem Fliehkraftabscheider oder Staubfilterbeutel, in Strömungsverbindung steht. Die von der Saugdüse aufgenommenen Schmutzpartikel werden in der Staubabscheideeinrichtung gesammelt, während die gereinigte Luft an die Umgebung abgegeben wird. Der Saugmund einer für die Bodenreinigung geeigneten Saugdüse weist üblicherweise eine rechteckige Gestalt auf und erstreckt sich quer zur Schieberichtung.

Das Sauggebläse und die Staubabscheideeinrichtung können beispielsweise an einem Schubrohr befestigt sein, das unmittelbar mechanisch mit der Saugdüse verbunden ist und in der Regel auch einen Teil des Strömungskanals zwischen Saugdüse und Sauggebläse ausbildet (Stielstaubsauger). Nach einer anderen üblichen Bauform sind Sauggebläse und die Staubabscheideeinrichtung im Gehäuse eines gesonderten Aggregateträgers angeordnet, der mittels eines Fahrwerks über die Bodenfläche bewegt werden kann und mit dem in die Saugdüse eingesteckten Schubrohr durch eine flexible Schlauchleitung strömungsverbunden ist (Kansiterstaubsauger).

Beispielsweise ist ein gattungsgemäßer Staubsauger mit einer Fahrwerksanordnung aus der Offenlegungsschrift EP 1 949 838 A1 oder der Patentschrift US 2,130,513 bekannt.

Der aus dem letztgenannten Dokument bekannte Staubsauger umfasst ein Trägerteil in Form eines Gebläsegehäuses, welches ein Gebläse zur Erzeugung des Saugluftstroms aufnimmt und sich über ein Fahrwerk auf der zu reinigenden Bodenfläche abstützt. Das Gebläsegehäuse ist saugseitig mit einer auf den Boden wirkenden Saugdüse und druckseitig mit einem Staubfilterbeutel strömungsverbunden. Die Saugdüse ist an ein Saugdüsengehäuse angeformt, das seinerseits schwenkbar mit dem Gebläsegehäuse verbunden ist und, in Vorschubrichtung gesehen, nach vorne von diesem abragt. Der Staubfilterbeutel ist an einem Schubrohr aufgehängt, das bei Benutzung des Staubsaugers schräg nach unten in Richtung des Gebläsegehäuses ragt und mit diesem starr verbunden ist. Das freie Ende des Schubrohrs bildet einen Griff aus, an welchem der Benutzer dieses als Stielstaubsauger ausgebildete Haushaltsgerät fasst und beim Reinigungsvorgang über die zu säubernde Bodenfläche führt.

Das Fahrwerk besteht aus beiderseits des Trägers angeordneten Lagerplatten, die drehfest mit dem Saugdüsengehäuse verbunden sind. Die Lagerplatten nehmen zwei Radpaare auf, von denen eines vor der Schwenkachse von Gebläse- und Saugdüsengehäuse angeordnet ist, während sich das zweite Radpaar hinter dieser Schwenkachse befindet. Die schmalen, scheibenartigen Räder jedes Radpaares sind auf einer gemeinsamen, horizontal und quer zur Verschieberichtung verlaufenden Achse angeordnet, welche die Lagerplatte durchdringt und mit seinen nach außen auskragenden Achsenenden das jeweilige Rad drehbar aufnimmt. Die Spurweite des vorderen Radpaares ist dabei deutlich geringer als die Spurweise des hinteren Radpaares ausgebildet. Diese Ausbildung kann verschiedene Nachteile aufweisen. So können die schmalen Räder dazu neigen, in nachgiebige Bodenbeläge einzusinken, wodurch sich der Verschiebewiderstand erhöht. Durch die unterschiedliche Spurweite muss sich darüber hinaus jedes Rad seinen eigenen Weg bahnen, was zu einer weiteren Verschlechterung des Verschiebewiderstands führt. Außerdem kann eine derart abgestützte Saugdüse sehr schwer zu manövrieren sein.

Eine weitere Fahrwerksanordnung für einen Staubsauger wird in der Patentanmeldung US 2004/0093685 A1 offenbart. Der Staubsauger ist für den Außeneinsatz vorgesehen und weist ein großzügig bemessenes Basisteil auf, welches ein Sauggebläse sowie einen den Rotor des Sauggebläses antreibenden Verbrennungsmotors trägt. Das Sauggebläse wirkt saugseitig mit einer davor anordneten Saugdüse zusammen, während die Abluft nach hinten aus dem Gebläsegehäuse entweicht. Das Basisteil ist mit zwei in Schieberichtung zueinander beabstandeten, horizontalen und parallel zueinander verlaufenden Achsen ausgestattet, welche jeweils ein mit gleicher Spurweite angeordnetes Radpaar drehbar aufnehmen. Eine derartige Saugvorrichtung ist bereits wegen ihrer Dimensionen für die Verwendung im Haushalt im Allgemeinen weniger geeignet und kann insbesondere Schwierigkeiten bereiten, wenn Möbelstücken zu unterfahren sind.

Aus der europäischen Patentanmeldung EP 0 353 546 A1 ist ein Staubsauger bekannt, bei dem ein Anschlussstutzen für die Saugseite des Sauggebläses um eine erste Achse schwenkbar mit dem Saugdüsengehäuse verbunden ist. Unterhalb dieser Schwenkachse verläuft die Drehachse eines Radpaares mit relativ groß und ballig ausgeführten Rädern, auf welchen sich der Saugstutzen abstützt. Die davor befindliche Saugdüse ist ferner mit insgesamt vier balligen, klein bauenden Stützrollen versehen, von denen sich jeweils eine in jeder Ecken der in Aufsicht rechteckigen Saugdüse befindet. Derartige Fahrwerksanordnungen werden üblicherweise bei Staubsaugern verwendet, bei denen das Sauggebläse in einem gesonderten, fahrbaren Gehäuse angeordnet ist, welches saugseitig über einen Saugschlauch und ein teleskopierbares Saugrohr mit dem Anschlussstutzen strömungsverbunden ist. Die Stützlast des saugdüsenseitigen Fahrwerks ist in diesem Fall relativ gering, da es das Gewicht von Sauggebläse und Staubabscheideeinrichtung nicht tragen muss. Beim Einsatz an einem Stielstabsauger kann eine derartige Anordnung insbesondere bei der Reinigung nachgiebiger Bodenbeläge wegen der vergleichsweise geringen Auflagefläche zu erhöhten Verschiebekräften führen, welche den Komfort bei der Benutzung des Staubsaugers verringern. Eine ähnliche Fahrwerksanordnung wird in der europäischen Patentanmeldung EP 0 792 613 A2 beschrieben.

In der Patentanmeldung GB 2 391 459 A wird ferner ein Stielstaubsauger offenbart, bei dem sich die Staubabscheideeinrichtung auf einer einzigen breiten, ballig ausgeführten Stützrolle abstützen, welche einen Teil des Strömungskanals ausbildet und das Sauggebläse aufnimmt.

Schließlich sei noch auf die GB 2 444 898 A sowie die EP 2 092 869 A2 hingewiesen.

### Der Erfindung zugrundeliegende Aufgabe

Der Erfindung liegt die Aufgabe zugrunde, eine gattungsgemäßen Saugdüse und einen gattungsgemäßen Staubsauger dahingehend zu verbessern, dass die Verschiebekraft auch bei der Reinigung nachgiebiger Bodenbeläge gering ist und die Staubaufnahme sowie die Handhabung des Staubsaugers auch bei komplexen Reinigungsaufgaben hohen Ansprüchen gerecht werden.

### Erfindungsgemäße Lösung

Die Bezugszeichen in sämtlichen Ansprüchen haben keine einschränkende Wirkung, sondern sollen lediglich deren Lesbarkeit verbessern.

Erfindungsgemäß wird die Aufgabe durch eine Saugdüse, vorzugsweise eine Bodendüse, mit den Merkmalen des Anspruchs 1 sowie durch einen eine solche Saugdüse umfassenden Staubsauger mit den Merkmalen des Anspruchs 14 gelöst.

Demnach sind die auf jeweils einer Seite des Trägerteils befindlichen Räder an einem gemeinsamen Radlagerbalken drehbar gelagert, der seinerseits schwenkbar vom Trägerteil aufgenommen wird. Diese Ausführung ist konstruktiv besonders einfach auszubilden und weist nur einen geringen Raumbedarf auf. Darüber hinaus werden die vom Schubrohr übertragenen Kräfte in besonders günstiger Weise in das Fahrwerk eingeleitet, so dass die Verschiebekräfte unabhängig von der Position des Schubrohrs relativ gleichmäßig sind.

In der Regel wird die Fahrwerksanordnung insgesamt vier Räder aufweisen. Dabei verlaufen die Drehachsen mit Vorteil im Wesentlichen horizontal, d.h. bei vorgesehenem Gebrauch des Staubsaugers parallel zum zu reinigenden Boden. Die Doppelachse bewirkt dabei eine planparallele Führung bei Vorwärts- und Rückwärtsfahrt der Saugdüse. Grundsätzlich ist aber auch eine Anordnung von drei oder mehr Radachsen möglich. Durch drei oder mehr Räder ist ein kleinerer Raddurchmesser und dadurch vorteilhafterweise eine geringere Aufbauhöhe bei vergleichbarer Flächenauflage der Räder möglich. Besonders vorteilhaft ist die Anwendung der Erfindung bei einem Stielstaubsauger, bei welchem auch die Last von Sauggebläse und Staubabscheideeinrichtung im Bereich des Saugdüsengehäuses über die Fahrwerkanordnung auf die Bodenfläche abzuleiten ist.

### Bevorzugte Ausgestaltung der Erfindung

Vorteilhafte Aus- oder Weiterbildungen, welche einzeln oder in Kombination miteinander eingesetzt werden können, sind Gegenstand der abhängigen Ansprüche.

Mit Vorteil sind die Radlagerbalken unabhängig voneinander schwenkbar am Trägerteil gelagert, so dass das Verschwenken eines Radlagerbalkens die Position des anderen Radlagerbalkens nicht zwangsläufig beeinflusst. Durch diese Ausbildung vermag das Fahrwerk Bodenunebenheiten, beispielsweise eine schräg angefahrene Teppichkante, besonders komfortabel zu überwinden. Darüber hinaus werden unterschiedliche Winkelstellungen des Geräts relativ zur Saugdüse kompensiert.

Vorzugsweise weist jeder Radlagerbalken nach außen auskragende Achskörper auf, auf welche jeweils ein Rad axialfest und drehbeweglich aufgesetzt ist. Diese Ausbildung ist konstruktiv einfach und ermöglicht eine wenig aufwendige Lagerung des Rads am Radlagerbalken. Außerdem können die Räder bei Bedarf nach Lösen der Axialsicherung mit geringem Aufwand ausgetauscht werden. Die zapfenförmigen Achskörper erstrecken sich mit Vorteil weit in die zugeordneten Räder hinein, wobei an die Achskörper axial zueinander versetzte Ringe zur Erzeugung einer linienförmigen Gleitlagerung angeformt werden können. Alternativ kann vorgesehen werden, die Räder über Wälzlager auf den Achskörpern zu lagern.

Ferner ist bevorzugt, dass die Radlagerbalken jeweils einen nach innen auskragenden Achskörper aufweisen, welcher axialfest und drehbeweglich in das Trägerteil einsetzbar ist. Die Anformung der Achskörper am Radlagerbalken ist dabei auf einfache Weise mittels Spritzgießen herbeizuführen, wobei die Achskörper einstückig mit dem Radlagerbalken verbunden sind. Dadurch ist diese Ausführung der Erfindung vorteilhafterweise besonders einfach und kostengünstig herstellbar.

Mit Vorteil ist der Anschlussstutzen derart mit dem Trägerteil verbunden, dass die Längsachse des Anschlussstutzens die Schwenkachse der Radlagerbalken zumindest näherungsweise schneidet. Hierdurch wird eine besonders gleichmäßige Lastverteilung auf die Räder bewirkt, so dass kein Rad infolge ungünstiger Belastung zum Einsinken in nachgiebige Bodenbeläge neigt. Durch diese Maßnahme kann einem Einsinken bei nachgiebigem Bodenbelag zusätzlich günstig entgegengewirkt werden und infolgedessen die erforderliche Verschiebekraft weiter verringert werden.

Vorzugsweise ist bei einer Saugdüse mit zwei zueinander in Verschieberichtung beanstandeten, mit Rädern versehenen Drehachsen das Saugdüsengehäuse relativ zu der Fahrwerksanordnung verlagerbar anordnet. Es ist ein erreichbarer Vorteil, dass die Position der Saugdüse weitgehend unabhängig von der Stellung des Schubrohrs besonders günstig eingestellt werden kann, insbesondere beim Unterfahren von Möbelstücken, bei welchem das Schubrohr üblicherweise besonders weit nach hinten geschwenkt wird. Die günstige Saugdüsenauflage bewirkt dabei eine verbesserte Staubaufnahme.

Mit Vorteil ist die Verlagerung des Saugdüsengehäuses relativ zu der Fahrwerksanordnung ein Verschwenken um eine Schwenkachse.

Dabei verläuft die Schwenkachse mit Vorteil im Wesentlichen horizontal, d.h. bei vorgesehenem Gebrauch des Staubsaugers parallel zum zu reinigenden Boden.

Diese Ausbildung ist durch eine Anbindung des Saugdüsengehäuses mittels am Trägerteil schwenkbar angeordneter Gelenkhebel besonders einfach sowie mechanisch robust und zuverlässig zu bewirken.

Es ist ferner bevorzugt, dass die Räder ballig ausgebildet sind. In Sinne der vorliegenden Erfindung meint "ballig", dass die Lauffläche des Rads im Querschnitt konvex gekrümmt ist, sodass das Rad auf wenig nachgiebigen Bodenbelägen den Boden nur entlang der Linie größten Umfangs berührt. Hierdurch kann eine nicht-lineare Verschiebung erleichtert und damit die Manövrierbarkeit des Staubsaugers verbessert werden. Beim Bewegen auf nachgiebigen Bodenflächen hingegen, beispielsweise auf Teppichboden, vergrößert sich die Auflagefläche jedes Rades in Abhängigkeit von der Last erheblich, so dass das Eindringen der Räder in den Untergrund und die dadurch bewirkte Erhöhung der Verschiebekraft auf ein die Benutzung des Staubsaugers nicht beeinträchtigendes Maß beschränkt werden können. Auch können die Räder hierdurch einen relativ kleinen Durchmesser aufweisen, ohne die Auflagefläche unzulässig zu verkleinern. Durch diese Maßnahme wird das Unterfahren von Möbeln, beispielsweise von Stühlen oder Betten, erleichtert. Darüber hinaus kann die ballige Kontur bei nachgiebigen Bodenbelägen die Seitenbeweglichkeit der Saugdüse verbessern.

Es ist ferner von Vorteil, wenn die jeweils an einem Radlagerbalken gelagerten Räder spurgleich ausgerichtet sind, so dass bei der Reinigung eines nachgiebigen Untergrunds die nachfolgenden Räder in der von den davor laufenden Rädern möglicherweise verfestigten Spur laufen können. Der Verschiebewiderstand wird durch diese Ausbildung weiter verringert. Die Spurbreite ist dabei vorzugsweise so bemessen, dass die Räder seitlich nicht oder nur unwesentlich über das Saugdüsengehäuse beziehungsweise die Gleitsohle hinausragen.

Bevorzugt ist ferner, dass die äußeren Axialflächen der Räder mit elastischen Schutzkappen versehen sind, so dass ein seitlicher Kontakt der Rollen empfindliche Oberflächen an Möbeln nicht beschädigt. Mit besonderem Vorteil ist das Zentrum der dünnwandigen Schutzkappen dabei nach außen vorgewölbt ausgebildet, so dass es bei einem Kontakt mit Möbelstücken nach innen einfedern kann.

Der bevorzugte Raddurchmesser ist, insbesondere bei Saugdüse mit zwei Radachsen, größer als 20 mm, vorzugsweise größer als 40 mm, besonders vorzugsweise größer als 50 mm. Der bevorzugte Raddurchmesser ist, insbesondere bei Saugdüse mit zwei Radachsen, kleiner als 90 mm, vorzugsweise kleiner als 80 mm, besonders vorzugsweise kleiner als 70 mm, z.B. ca. 60 mm. Dadurch ist vorteilhaft erreichbar, dass die Räder möglichst wenig in einen nachgiebigen einsinken, andererseits die Räder nicht so groß sind, dass sie das Unterfahren von Möbelstücken behindern. Bei mehr als zwei Radachsen, z.B. 3 Radachsen, sind auch kleinere Raddurchmesser vorteilhaft, wie sich dadurch eine geringere Aufbauhöhe erreichen lässt. Die Laufflächen benachbarter, in Verschieberichtung beabstandeter Räder liegen vorzugsweise weniger als 40 mm auseinander, besonders vorzugsweise weniger als 20 mm, besonders vorzugsweise weniger als 10 mm. Sie liegen vorzugsweise mehr als 1 mm auseinander, vorzugsweise mehr als 3 mm, z.B. 5 mm. Dies erlaubt einerseits eine kompakte Bauweise, andererseits verhindert es, dass sich größere Schmutzpartikel zwischen den Rädern verkeilen und die Räder dadurch blockieren.

Der erfindungsgemäße Staubsauger mit einer Saugdüse wie zuvor beschrieben ermöglicht auch bei der Reinigung nachgiebiger Bodenbeläge eine vorteilhaft geringe Verschiebekraft. Gleichzeitig können sowohl die Staubaufnahme als auch die Handhabung des Staubsaugers selbst bei komplexen Reinigungsaufgaben hohen Ansprüchen gerecht werden.

Der Staubsauger ist mit Vorteil ein Stielstaubsauger.

### Kurzbeschreibung der Figuren

Die Erfindung wird im Folgenden anhand schematischer Zeichnungen an einem Ausführungsbeispiel mit weiteren Einzelheiten näher erläutert.

Es zeigen:
- Fig. 1:: eine seitliche Ansicht eines erfindungsgemäß ausgebildeten Staubsaugers;
- Fig. 2:: Fahrwerk und Saugdüse des Staubsaugers nach Fig. 1 in perspektivischer Ansicht;
- Fig. 3:: Fahrwerk und Saugdüse nach Fig. 2 in einer Ansicht von unten;
- Fig. 4:: einen Schnitt durch ein Rad des erfindungsgemäßen Staubsaugers;
- Fig. 5:: einen Längsschnitt entlang des Radlagerbalkens; und
- Fig. 6:: einen Querschnitt durch das Fahrwerk im Bereich der vorderen Räder.

### Ausführliche Beschreibung der Erfindung anhand eines Ausführungsbeispiels

Alle Richtungs- und Ortsangaben beziehen sich auf eine Saugdüse, welche auf einer horizontalen Fläche aufliegt und in Vorwärtsrichtung, also in horizontaler Richtung entgegen der Längserstreckung eines mit der Saugdüse verbundenen Saugrohrs, bewegt wird.

Der in Fig. 1 dargestellte und als Stielstaubsaugers ausgeführte Staubsauger 1 besteht aus einem Trägerteil 2, einem mit diesem verbundenen Saugdüsengehäuse 3 mit einer den Staub aufnehmenden Saugdüse 4 sowie einem Schubrohr 5. Das Schubrohr 5 trägt einerseits als lastaufnehmendes Bauteil das Sauggebläse 6 sowie den druckseitig mit diesem strömungsverbundenen Staubabscheidebeutel 7 und ist endseitig mit einem Griff 8 ausgestattet. Es ist um seine Längsachse 9 drehbar mit dem Trägerteil 2 verbunden. Andererseits bildet der untere Bereich des Schubrohrs 5 auch den saugseitigen Strömungskanal zwischen dem Trägerteil 2 und dem Sauggebläse 6 aus.

Wie aus Fig. 2 ersichtlich, ist das Trägerteil 2 ringförmig und mit einer horizontalen, in Verschieberichtung verlaufenden Längsachse ausgebildet. Stromabwärts bildet es einen gelenkigen Anschlussstutzen 10 zum Einstecken des Schubrohres 5 aus. Stromaufwärts ist der Strömungskanal als flexibler Balgen 11 ausgebildet, der in das Saugdüsengehäuse 3 einmündet. Das Saugdüsengehäuse 3 ist über Gelenkhebel 12 schwenkbar mit dem Trägerteil 3 verbunden. Die vorderen Schwenkachsen 13 und die hinteren Schwenkachsen 13' der Gelenkhebel 12 verlaufen dabei horizontal und zueinander parallel, aber in Verschieberichtung beabstandet, wie aus Fig. 3 ersichtlich.

Der Staubsauger 1 weist ferner eine Fahrwerksanordnung 14 mit zwei vorderen Rädern 15 und zwei hinteren Rädern 15' auf. Alle Räder 15, 15' sind um horizontale, quer zur Verschieberichtung zueinander parallel verlaufende Drehachsen 16, 16' drehbar, wobei jeweils eines der Räder 15 beziehungsweise der Räder 15' auf der linken Seite und das andere auf der rechten Seite des Trägerteils angeordnet ist.

Die jeweils einer Seite zugeordneten Räder 15, 15' sind auf einem Radlagerbalken 17 angeordnet und laufen in einer gemeinsamen Spur. Jeder Radlagerbalken 17 weist nach außen auskragende Achskörper 18 auf, auf welche die Räder 15, 15' axialfest und drehbeweglich aufgesetzt sind. Die Räder 15, 15' können dabei durch Gleit- oder Wälzlager auf den Achskörpern 18 gelagert werden.

Die Radlagerbalken 17 sind ferner jeweils mit einem nach innen auskragenden Achskörper 19 versehen, mittels dessen sie unabhängig voneinander um eine gemeinsame Schwenkachse 20 axialfest und drehbeweglich am Trägerteil 3 gelagert sind. Die Schwenkachse 20 verläuft zwischen den Drehachsen 16, 16' der Räder 15, 15' und ist im Ausführungsbeispiel derart in Richtung der vorderen Drehachse 16 versetzt, dass sie die Längsachse 9 des Schubrohrs 5 näherungsweise schneidet. Die hintere Schwenkachse 13' der Gelenkhebel 12 verläuft nahe der Schwenkachse 20 in Richtung der vorderen Drehachse 16 der Räder 15 versetzt, während die vordere Schwenkachse 13 der Gelenkhebel 12 weit davor verläuft.

Wie aus Fig. 4 ersichtlich, sind die Räder 15, 15' ballig ausgeführt. Der axial innere sowie der axial äußere Durchmesser jedes Rades ist somit geringer als der axial mittige Durchmesser. Axial außen sind elastisch verformbare, dünnwandige Schutzkappen 21 auf die Räder 15, 15' aufgesetzt, welche beim Anstoßen an Möbel eine Beschädigung derselben verhindern sollen. Insgesamt ist ein Raddurchmesser nicht unter 20-25 mm bevorzugt. Die bevorzugte Obergrenze des Raddurchmessers wird durch die Höhe von Saugdüsengehäuse 3 und Trägerteil 2 bestimmt, über welche die Räder 15, 15' nicht herausragen sollten, um das Unterfahren von Möbeln nicht zu behindern. Ein Durchmesser von 60 mm hat sich in der Praxis bereits als günstig erwiesen. Der radiale Abstand zwischen den Laufflächen der Räder 15, 15' kann relativ eng gewählt werden, wobei ein Mindestabstand zur Vermeidung des Einklemmens von Schmutzpartikeln vorzusehen ist. Im Ausführungsbeispiel sind bilden die Räder 15, 15' mit den zugeordneten Schutzkappen 21 eine nahezu kugelförmige Gestalt aus.

Trägerteil 2, Saugdüsengehäuse 3, Räder 15, 15' sowie die Radlagerbalken 17 sind mit Vorteil aus einem vergleichsweise steifen Kunststoff spritzgegossen und können somit eine relativ komplexe Gestalt annehmen. Die Räder 15, 15' können dabei im Bereich der Lauffläche mit einen weichen Belag versehen werden. Für die gleichfalls spritzgegossenen Schutzkappen 21 wird vorzugsweise ein elastisches Kunststoffmaterial gewählt, wobei die Schutzkappen 21 und/oder der weiche Belag auch einstückig an die Räder 15, 15' angeformt werden können.

Der erfindungsgemäße Staubsauger ermöglicht auch bei der Reinigung nachgiebiger Bodenbeläge eine vorteilhaft geringe Verschiebekraft. Gleichzeitig können sowohl die Staubaufnahme als auch die Handhabung des Staubsaugers selbst bei komplexen Reinigungsaufgaben hohen Ansprüchen gerecht werden. Insbesondere bewirkt die günstige Saugdüsenauflage eine verbesserte Staubaufnahme. Dadurch, dass die Radlagerbalken 17 dabei unabhängig voneinander schwenkbar am Trägerteil 2 gelagert sind, vermag das Fahrwerk Bodenunebenheiten, beispielsweise eine schräg angefahrene Teppichkante, besonders komfortabel zu überwinden.

Die in der vorstehenden Beschreibung, den Ansprüchen und den Zeichnungen offenbarten Merkmale können sowohl einzeln als auch in beliebiger Kombination für die Verwirklichung der Erfindung in ihren verschiedenen Ausgestaltungen von Bedeutung sein.

### Bezugszeichen

- 1: Staubsauger
- 2: Trägerteil
- 3: Saugdüsengehäuse
- 4: Saugdüse
- 5: Schubrohr
- 6: Sauggebläse
- 7: Staubabscheidebeutel
- 8: Griff
- 9: Längsachse (des Schubrohrs)
- 10: Anschlussstutzen
- 11: Balgen
- 12: Gelenkhebel
- 13: Schwenkachse (vorne)
- 13': Schwenkachse (hinten)
- 14: Fahrwerksanordnung
- 15: Rad (vorne)
- 15': Rad (hinten)
- 16: Drehachse (vorne)
- 16': Drehachse (hinten)
- 17: Radlagerbalken
- 18: Achskörper
- 19: Achskörper
- 20: Schwenkachse
- 21: Schutzkappe

## Patentansprüche

1. Saugdüse (4) für einen Staubsauger (1) mit einem Trägerteil (2), welches einerseits mit einem Saugdüsengehäuse (3) und andererseits mit einem Anschlussstutzen (10) für ein Schubrohr (5) des Staubsaugers (1) verbunden ist, sowie mit einer Fahrwerksanordnung (14), welche mindestens zwei zueinander in Verschieberichtung beanstandete, mit Rädern (15, 15') versehene Drehachsen (16, 16') aufweist und schwenkbar am Trägerteil (2) gelagert ist, **dadurch gekennzeichnet, dass** die auf jeweils einer Seite des Trägerteils (2) befindlichen Räder (15, 15') an einem gemeinsamen Radlagerbalken (17) drehbar gelagert sind, der seinerseits schwenkbar vom Trägerteil (2) aufgenommen wird.

2. Saugdüse (4) nach Anspruch 1, **dadurch gekennzeichnet, dass** die Radlagerbalken (17) unabhängig voneinander schwenkbar am Trägerteil (2) gelagert sind.

3. Saugdüse (4) nach Anspruch 1 oder 2, **dadurch gekennzeichnet, dass** jeder Radlagerbalken (17) nach außen auskragende Achskörper (18) aufweist, auf welche jeweils ein Rad (15, 15') axialfest und drehbeweglich aufgesetzt ist.

4. Saugdüse (4) nach einem der Ansprüche 1 bis 3, **dadurch gekennzeichnet, dass** die Radlagerbalken (17) jeweils einen nach innen auskragenden Achskörper (19) aufweisen, welcher axialfest und drehbeweglich in das Trägerteil (2) einsetzbar ist.

5. Saugdüse (4) nach einem der vorherigen Ansprüche, **dadurch gekennzeichnet, dass** die Längsachse (9) des Anschlussstutzens (10) die Schwenkachse (20) der Radlagerbalken (17) zumindest näherungsweise schneidet.

6. Saugdüse (4) nach einem der vorherigen Ansprüche, **dadurch gekennzeichnet, dass** das Saugdüsengehäuse (3) relativ zu der Fahrwerksanordnung (14) verlagerbar anordnet ist.

7. Saugdüse (4) nach Anspruch 6, **dadurch gekennzeichnet, dass** die Verlagerung des Saugdüsengehäuses (3) relativ zu der Fahrwerksanordnung (14) ein Verschwenken um eine Schwenkachse (20) ist.

8. Saugdüse (4) nach Anspruch 7, **dadurch gekennzeichnet, dass** die Schwenkachse (20) im Wesentlichen horizontal verläuft, das heißt bei vorgesehenem Gebrauch eines Staubsaugers (1) parallel zu dem zu reinigenden Boden.

9. Saugdüse (4) nach einem der vorherigen Ansprüche, **dadurch gekennzeichnet, dass** die Anbindung des Saugdüsengehäuses (3) mittels am Trägerteil (2) schwenkbar angeordneter Gelenkhebel (12) bewirkt ist.

10. Saugdüse (4) nach einem der vorhergehenden Ansprüche, **dadurch gekennzeichnet, dass** die Räder (15, 15') ballig ausgebildet sind.

11. Saugdüse (4) nach einem der vorhergehenden Ansprüche, **dadurch gekennzeichnet, dass** die jeweils an einem Radlagerbalken (17) gelagerten Räder (15, 15') spurgleich ausgerichtet sind.

12. Saugdüse (4) nach einem der vorhergehenden Ansprüche, **dadurch gekennzeichnet, dass** die äußeren Axialflächen der Räder (15, 15') mit elastischen Schutzkappen (21) versehen sind.

13. Saugdüse (4) nach Anspruch 12, **dadurch gekennzeichnet, dass** das Zentrum der Schutzkappen (21) nach außen vorgewölbt ausgebildet ist.

14. Staubsauger (1) mit einer Saugdüse (4) nach einem der vorangehenden Ansprüche.

15. Staubsauger (1) nach Anspruch 14, **dadurch gekennzeichnet, dass** dieser ein Stielsauger ist.

## Claims

1. Suction nozzle (4) for a vacuum cleaner (1) having a supporting structure (2), which is connected on one side to a suction nozzle housing (3) and on the other side to a connecting piece (10) for an insertion pipe (5) of the vacuum cleaner (1), and having an undercarriage assembly (14) which has at least two axes of rotation (16, 16') provided with wheels (15, 15') which are distanced from one another in the displacement direction and is rotatably mounted on the supporting structure (2), **characterised in that** the wheels (15, 15') disposed on each respective side of the supporting structure (2) are rotatably mounted on a shared wheel bearing beam (17), which is pivotably received on its part by the supporting structure (2).

2. Suction nozzle (4) according to claim 1, **characterised in that** the wheel bearing beams (17) are pivotably mounted on the supporting structure (2) independently of one another.

3. Suction nozzle (4) according to claim 1 or 2, **characterised in that** each wheel bearing beam (17) has outwardly projecting axle beams (18), upon which a wheel (15, 15') is placed in each case in an axially fixed and rotatable manner.

4. Suction nozzle (4) according to one of claims 1 to 3, **characterised in that** the wheel bearing beams (17) each have an inwardly projecting axle beam (19), which can be inserted into the supporting structure (2) in an axially fixed and rotatable manner.

5. Suction nozzle (4) according to one of the preceding claims, **characterised in that** the longitudinal axis (9) of the connecting piece (10) at least approximately intersects the pivoting axis (20) of the wheel bearing beam (17).

6. Suction nozzle (4) according to one of the preceding claims, **characterised in that** the suction nozzle housing (3) is arranged so as to be displaceable relative to the undercarriage assembly (14).

7. Suction nozzle (4) according to claim 6, **characterised in that** the displacement of the suction nozzle housing (3) relative to the undercarriage assembly (14) is a pivoting about a pivoting axis (20).

8. Suction nozzle (4) according to claim 7, **characterised in that** the pivoting axis (20) runs substantially horizontal, in other words parallel to the floor to be cleaned with the intended use of a vacuum cleaner (1).

9. Suction nozzle (4) according to one of the preceding claims, **characterised in that** the connection of the suction nozzle housing (3) is effected by means of an articulated rod (12) which is pivotably arranged on the supporting structure (2).

10. Suction nozzle (4) according to one of the preceding claims, **characterised in that** the wheels (15, 15') are embodied to be spherical.

11. Suction nozzle (4) according to one of the preceding claims, **characterised in that** the wheels (15, 15') mounted respectively on a wheel bearing beam (17) are aligned on the same track.

12. Suction nozzle (4) according to one of the preceding claims, **characterised in that** the outer axial forces of the wheels (15, 15') are provided with elastic protection caps (21).

13. Suction nozzle (4) according to claim 12, **characterised in that** the centre of the protection cap (21) is embodied to be outwardly pre-bulged.

14. Vacuum cleaner (1) having a suction nozzle (4) according to one of the preceding claims.

15. Vacuum cleaner (1) according to claim 14, **characterised in that** this is an upright vacuum cleaner.

## Revendications

1. Buse d'aspiration (4) pour un aspirateur (1), comprenant une pièce de support (2) qui est reliée d'une part avec un boîtier (3) de la buse d'aspiration et d'autre part avec un embout de raccordement (10) pour un tube télescopique (5) de l'aspirateur (1), et comprenant un agencement de chariot (14), lequel présente au moins deux axes de rotation (16, 16') munis de roues (15, 15'), distancés l'un de l'autre en direction de déplacement et est logé de manière pivotante sur la pièce de support (2), **caractérisée en ce que** les roues (15, 15') se trouvant sur respectivement un côté de la pièce de support (2) sont logées de manière rotative sur un longeron commun de palier de roue (17) qui, de son côté, est logé de manière pivotante par la pièce de support (2).

2. Buse d'aspiration (4) selon la revendication 1, **caractérisée en ce que** les longerons de palier de roue (17) sont logés de manière pivotante sur la pièce de support (2) indépendamment l'un de l'autre.

3. Buse d'aspiration (4) selon la revendication 1 ou 2, **caractérisée en ce que** chaque longeron de palier de roue (17) présente des corps d'axe (18) en saillie vers l'extérieur, sur lesquels est respectivement placée une roue (15, 15') de manière axialement fixe et rotative.

4. Buse d'aspiration (4) selon l'une quelconque des revendications 1 à 3, **caractérisée en ce que** les longerons de palier de roue (17) présentent respectivement un corps d'axe (19) en saillie vers l'intérieur, lequel est insérable dans la pièce de support (2) de manière axialement fixe et rotative.

5. Buse d'aspiration (4) selon l'une quelconque des revendications précédentes, **caractérisée en ce que** l'axe longitudinal (9) de l'embout de raccordement (10) coupe au moins approximativement l'axe de pivotement (20) des longerons de palier de roue (17).

6. Buse d'aspiration (4) selon l'une quelconque des revendications précédentes, **caractérisée en ce que** le boîtier (3) de la buse d'aspiration est disposé de manière déplaçable par rapport à l'agencement de chariot (14).

7. Buse d'aspiration (4) selon la revendication 6, **caractérisée en ce que** le déplacement du boîtier (3) de la buse d'aspiration par rapport à l'agencement de chariot (14) est un pivotement autour d'un axe de pivotement (20).

8. Buse d'aspiration (4) selon la revendication 7, **caractérisée en ce que** l'axe de pivotement (20) s'étend essentiellement horizontalement, c'est-à-dire, lors de l'utilisation prévue d'un aspirateur (1), parallèlement au sol à nettoyer.

9. Buse d'aspiration (4) selon l'une quelconque des revendications précédentes, **caractérisée en ce que** la liaison du boîtier (3) de la buse d'aspiration est causée au moyen de leviers articulés (12) disposés de manière pivotante sur la pièce de support (2).

10. Buse d'aspiration (4) selon l'une quelconque des revendications précédentes, **caractérisée en ce que** les roues (15, 15') sont réalisées en forme de balle.

11. Buse d'aspiration (4) selon l'une quelconque des revendications précédentes, **caractérisée en ce que** les roues (15, 15') logées respectivement sur un longeron de palier de roue (17) sont orientées dans la même voie.

12. Buse d'aspiration (4) selon l'une quelconque des revendications précédentes, **caractérisée en ce que** les surfaces radiales extérieures des roues (15, 15') sont munies de capuchons de protection élastiques (21).

13. Buse d'aspiration (4) selon la revendication 12, **caractérisée en ce que** le centre des capuchons de protection (21) est réalisé de manière bombée vers l'extérieur.

14. Aspirateur (1) comprenant une buse d'aspiration (4) selon l'une quelconque des revendications précédentes.

15. Aspirateur (1) selon la revendication 14, **caractérisé en ce que** celui-ci est un aspirateur balai.
